# EUROPÄISCHE PATENTSCHRIFT

(11) **EP 2 664 856 B1**
(45) Veröffentlichungstag und Bekanntmachung des Hinweises auf die Patenterteilung: **11.03.2020**
(21) Anmeldenummer: 13167579.5
(22) Anmeldetag: 14.05.2013
(51) Int. Cl.: F24C 15/10, H05B 6/12

(54) **KOCHFELDPLATTE**
COOKING HOB PLATE
PLAQUE DE CUISSON

(30) Priorität: 15.05.2012 EP 12382176; 28.06.2012 ES 201230998
(43) Veröffentlichungstag der Anmeldung: 20.11.2013
(73) Patentinhaber: BSH Hausgeräte GmbH, 81739 München (DE)
(72) Erfinder: Alonso Molina, Sara, 50014 Zaragoza (ES); Arnal Valero, Adolfo, 50009 Zaragoza (ES); Dionisio Micolau, Diego, 50013 Zaragoza (ES); Garcia Romera, Raul, 50007 Zaragoza (ES)

(56) Entgegenhaltungen:
- EP-A2- 0 639 538
- EP-A2- 1 383 356
- DE-A1- 3 501 490
- DE-A1- 19 649 767
- DE-A1-102006 017 250
- DE-A1-102010 063 051
- DE-U1- 20 005 461
- JP-A- 2010 092 650

## Beschreibung

Die Erfindung betrifft eine Kochfeldplatte aus Glas oder Glaskeramik nach dem Oberbegriff des Anspruch 1 und ein Kochfeld mit einer Kochfeldplatte und einem Gehäuse zur Aufnahme von Heizelementen nach dem Oberbegriff des Anspruchs 6.

Aus dem Stand der Technik sind vielfältige Varianten von Kochfeldern mit Kochfeldplatten aus Glas oder Glaskeramik bekannt. Die Kochfeldplatten sind dabei stoffschlüssig mit einem als Montagerahmen ausgebildeten Montageelement verbunden, das zur Befestigung eines Gehäuses zur Aufnahme von unter der Kochfeldplatte angeordneten Heizelementen und/oder Elektronikbauteilen zum Betreiben der Heizelemente vorgesehen ist. Üblicherweise wird das Gehäuse mit dem Montagerahmen verschraubt.

Die DE 196 49 767 A1 offenbart eine Anordnung zum Anbringen von Glaskeramik-Kochflächen mit einem zu einer dünnen Kante verjüngten Randbereich an einer Arbeitsplatte.

Die DE 10 2006 017 250 A1 offenbart eine Platteneinheit für eine Kochvorrichtung, umfassend einen transparenten Grundkörper mit einer Sichtseite und einer der Sichtseite gegenüber angeordneten Hinterseite, eine metallartige Schicht und zumindest einen Dekorabschnitt, die, von der Sichtseite aus betrachtet, hinter der Hinterseite angeordnet sind.

Die EP 1 383 356 A2 offenbart eine transparente Glas/Glaskeramikplatte mit Metallanmutung für Produkte mit Heißbereich, wobei die Metallanmutung durch eine auf der vom Betrachter abgewandten Seite der Platte angebrachten metallischen Folie/Platte erzeugt wird. Die aus diesem Dokument bekannten Merkmale wurden in den Oberbegriff des Anspruchs 1 aufgenommen.

Die DE 200 05 461 U1 offenbart ein Kochfeld mit einer transparenten, nicht eingefärbten Glaskeramikplatte oder alternativ mit einer Glasplatte aus vorgespanntem Spezialglas als Kochfläche, die mit Strahlungsheizelementen beheizte Kochzonen aufweist, an der Dekore angebracht sind und deren Unterseite eine IR-durchlässige Schicht aus einer temperaturbeständigen Farbe trägt.

Die DE 10 2010 063 051 A1 offenbart eine Anordnung mit einer Arbeitsplatte und einem Hausgerät, z.B. einem Kochfeld, das in eine Ausnehmung der Arbeitsplatte eingreift und sich mit einem, über den Rand der Ausnehmung hinaus über die Oberfläche der Arbeitsplatte auskragenden Randbereich auf der Oberfläche der Arbeitsplatte abstützt und mittels Befestigungsmitteln an der Arbeitsplatte befestigt ist.

Die EP 0 639 538 A2 offenbart ein Verfahren zur Ausbildung einer dauerelastischen, im Demontagefall leicht lösbaren Klebeverbindung, insbesondere aus temperaturbeständigen Silikonverbindungen, zwischen einer Platte aus Glas, Glaskeramik oder einem ähnlichen Material, zwischen einer Kochfläche in einer Aussparung einer Arbeitsfläche und einem in der Aussparung angeordneten und auf deren Rand als Unterlage aufliegenden Dichtrahmen und einem mit dem Dichtrahmen verbundenen Halterahmen, auf dem die Platte ruht, wobei die Haftfestigkeit zwischen der dauerelastischen Klebeverbindung und den dazu in Kontakt stehenden Teilen der Platte durch Trennmittel eingestellt wird.

Die DE 35 01 490 A1 offenbart ein direktes Verglasungsverfahren für moderne Automobile, in dem die Scheiben mit der Karosserie mittels eines Klebstoffes direkt verklebt werden.

Die JP 2010-092650 A offenbart eine Glasoberseite, bei der der Bedienteil der Oberseite eines Gargeräts zu einem Touchpanel geformt werden kann.

Die Kochfeldplatte wird bei der Herstellung oder der Wartung des Kochfeldes besonderen mechanischen Belastungen ausgesetzt, welche beispielsweise beim Hantieren mit der Kochfeldplatte für die Zwecke von Montage und Demontage des Kochfeldgehäuses mit dem Montagerahmen entstehen. Hierbei werden insbesondere auf der Unterseite der Kochfeldplatte aufgebrachte Beschichtungen oder Dekors beansprucht.

Der Erfindung liegt insbesondere die Aufgabe zugrunde, eine Kochfeldplatte zu schaffen, welche bei der Montage und Demontage eines gattungsgemäßen Kochfeldes vor durch mechanische Beanspruchung verursachten Schäden weitgehend geschützt ist.

Die Aufgabe wird gelöst durch eine Kochfeldplatte und ein Kochfeld mit den Merkmalen der Patentansprüche 1 und 6. Vorteilhafte Weiterbildungen der Erfindung sind in den abhängigen Patentansprüchen angegeben.

Die Erfindung geht aus von einer Kochfeldplatte aus Glas oder Glaskeramik umfassend eine Oberseite und eine der Oberseite gegenüber liegende Unterseite, mit wenigstens einem -insbesondere stoffschlüssig- mit der Unterseite verbundenen Montageelement.

Es wird vorgeschlagen, dass eine Schutzfolie in einem Randbereich der Unterseite zumindest teilweise umlaufend angeordnet ist und zum Schutz einer Beschichtung der Unterseite ausgelegt ist. Auf diese Weise wird erreicht, dass die bei einer Montage oder Demontage der Kochfeldplatte besonders beanspruchten Bereiche vor einer mechanischen Abnutzung geschützt werden. Insbesondere leicht erkennbare Beschädigungen an der Beschichtung der Kochfeldplatte werden somit vermieden.

Nach einer Weiterbildung der Erfindung ist das Montageelement als zumindest teilweise umlaufende und vom Rand der Kochfeldplatte beabstandete Monatageschiene ausgelegt ist. Die Schutzfolie ist in dem Bereich zwischen Montageschiene und äußerem Rand der Kochfeldplatte streifenförmig angeordnet. Streifenförmige Anordnung im Sinne der Erfindung meint, dass ein gedachter Streifen entlang einer Kante der Kochfeldplatte zwischen Außenflanke der Montageschiene und äußerem Rand der Kochfeldplatte durch die Schutzfolie möglichst weitgehend abgedeckt wird.

Die Schutzfolie ist zum Schutz der Beschichtung der Unterseite vor einer mechanischen Abnutzung ausgelegt.

Die Schutzfolie umfasst eine Klebefläche zum Verkleben der Schutzfolie mit der Kochfeldplatte und eine Schutzfläche, wobei die Schutzfläche in einem verklebten Zustand der Schutzfolie der Kochfeldplatte abgewandt ist.

Ferner wird vorgeschlagen, dass die Schutzfläche der Schutzfolie eine Polyurethan Beschichtung umfasst.

In einer weiteren Ausgestaltung der Erfindung ist die Schutzfolie zumindest nahezu transparent.

In einer weiteren Ausgestaltung weist die Schutzfolie eine Dicke zwischen 50 und 600 µm auf.

Ferner betrifft die Erfindung ein Kochfeld mit einer Kochfeldplatte aus Glas oder Glaskeramik umfassend eine Oberseite und eine der Oberseite gegenüber liegende Unterseite, mit wenigstens einem -insbesondere stoffschlüssig- mit der Unterseite verbundenen Montageelement und einem Gehäuse zur Aufnahme von unter der Unterseite angeordneten Heizelementen und/oder Elektronikbauteilen zum Betreiben der Heizelemente, wobei das Gehäuse über das Montageelement mit der Kochfeldplatte verbunden ist.

Es wird vorgeschlagen, dass eine Schutzfolie in einem Randbereich der Unterseite zumindest teilweise umlaufend angeordnet ist und zum Schutz einer Beschichtung der Unterseite ausgelegt ist.

In einer Weiterbildung der erfindungsgemäßen Kochfeldplatte verbleibt die Schutzfolie in einem montierten Zustand des Kochfeldes auf der Kochfeldplatte.

Erfindungsgemäß ist die Schutzfolie auf der Kochfeldplatte durch Verkleben angebracht. Nicht erfindungsgemäß wird die Schutzfolie auf der Kochfeldplatte durch Beschichten angebracht.

Weitere Vorteile und kennzeichnende Merkmale der Erfindung ergeben sich aus der folgenden Figurenbeschreibung. Die Figurenbeschreibung, die Zeichnungen und die Ansprüche enthalten zahlreiche Merkmale in einer Kombination, die lediglich Ausführungsbeispiele der Erfindung darstellen. Der Fachmann wird erkennen, dass auch weitere Teilkombinationen der dargestellten und beschriebenen Merkmale zur Ausnutzung des in den Patentansprüchen beschriebenen Erfindungsgedankens verwendbar sind, ohne das sie Teil des Schutzumfanges, wie durch die Ansprüche definiert, sind. Es zeigen:
- Figur 1: ein Kochfeld mit einer Kochfeldplatte und ein an der Unterseite der Kochfeldplatte über einen Montagerahmen befestigtes Gehäuse,
- Figur 2: einen Vertikalschnitt der Kochfeldplatte und des Montagerahmens aus Figur 1 in einer schematischen Darstellung,
- Figur 3: die Unterseite einer Kochfeldplatte mit Montageelementen und aufgebrachter Schutzfolie.

Figur 1 zeigt ein Kochfeld mit einer Kochfeldplatte 10 aus Glaskeramik und einem Gehäuse 12, das zur Aufnahme von Induktionsspulen und Elektronikbauteilen zum Betreiben der Induktionsspulen sowie eines Lüfters ausgelegt ist. Die Induktionsspulen und die Elektronikbauteile sind aus Gründen der Übersichtlichkeit hier nicht dargestellt.

Die Kochfeldplatte 10 ist in dem in Figur 1 dargestellten Ausführungsbeispiel aus Glaskeramik ausgebildet und umfasst eine Oberseite 16 zum Aufstellen von Kochgeschirr und eine der Oberseite 16 gegenüber liegende Unterseite 18. An der Unterseite 18 sind in einem Randbereich der Kochfeldplatte 10 über den gesamten Umfang der Kochfeldplatte 10 Montageschienen 14 verklebt, über die das Gehäuse 12 mit der Kochfeldplatte 10 verbunden ist. Figur 1 zeigt eine Betriebskonfiguration, in welcher die Kochfeldplatte 10 das Gehäuse 12 vollständig verschließt und in welcher das Gehäuse 12 mittig unter der Kochfeldplatte 10 angeordnet ist, so dass die Kochfeldplatte 10 im gleichen Maße an der vorderen und hinteren, sowie an der linken und rechten Kante über das Gehäuse 12 hinausragt.

Das Kochfeld ist zum Einbau in einer nicht dargestellten Arbeitsplatte vorgesehen, wobei der Montagerahmen 14 und das an dem Montagerahmen 14 befestigte Gehäuse 12 in eine Öffnung in der Arbeitsplatte eingelassen werden.

Figur 2 zeigt einen Ausschnitt der Kochfeldplatte 10 aus Figur 1 in einem Vertikalschnitt ohne das verbundene Gehäuse 12. Die Montageschiene 14 hat ein in dem senkrecht zur Unterseite 18 der Kochfeldplatte 10 verlaufenden Schnitt ein L-förmiges Profil.
Eine außenseitige Flanke des vertikalen Schenkels des L-förmigen Profils verläuft dabei parallel zur äußeren Kante der Unterseite 18. Zumindest für gegenüberliegende Ränder der Kochfeldplatte 10 weist somit unter Berücksichtigung von Fertigungstoleranzen die Außenseite der Montageschiene 14 jeweils einen gleichen Abstand zum äußeren Rand der Unterseite 18 auf.

In dem Bereich zwischen Außenflanke der Montageschiene 14 und Außenrand der Unterseite 18 der Kochfeldplatte 10 ist eine Schutzfolie 20 vorgesehen. Gerade dieser von der Schutzfolie bedeckte Bereich wird bei der Montage und Demontage des Kochfeldes mechanisch stark beansprucht, beispielsweise durch das An- und Absetzen der Kochfeldplatte. In der Regel sind an der Unterseite einer Kochfeldplatte eine farbliche Beschichtung und/oder Dekors aufgebracht, welche von der Oberseite aus betrachtet einen gewünschten optischen Effekt hervorrufen. Eine Beschädigung in diesem Bereich würde vor allen Dingen diese an der Unterseite aufgebrachte Beschichtung und/oder Dekors treffen, was in einem montierten Betriebszustand sofort zu sehen und zu einer wahrgenommenen Qualitätsminderung führen würde.

Die Schutzfolie ist folglich zum Schutz der Kochfeldplatte und insbesondere der an der Unterseite der Kochfeldplatte aufgebrachten Beschichtung und/oder Dekors vor mechanischer Abnutzung ausgelegt. In diesem Ausführungsbeispiel umfasst die Schutzfolie aus Richtung der Unterseite betrachtet eine transparente Klebeschicht, eine Polyurethan Schicht und eine Polyethylen Schicht und weist eine Dicke im Bereich von 200 µm auf. Zudem ist die Schutzfolie in diesem Ausführungsbeispiel transparent ausgestaltet, damit sie sich bei der Draufsicht auf die Oberseite der Kochfeldplatte optisch nicht von dem Rest der Kochfeldplatte absetzt.

Die erfindungsgemäße Schutzfolie ist gleichermaßen für Induktionskochfelder wie für Kochfelder mit Strahlungsheizkörpern geeignet.

Figur 3 zeigt in perspektivischer Ansicht die Unterseite 18 einer Kochfeldplatte 10 mit Montageelementen 14 und einer umlaufenden Schutzfolie 20. Die Unterseite 18 der Kochfeldplatte ist mit einer metallischen Beschichtung versehen, welche auf der Oberseite für einen Betrachter eine metallische Anmutung hervorruft. Weitere oder alternative Beschichtungen wird der Fachmann zur Erzielung geforderter elektro-magnetischer, optischer oder mechanischer Eigenschaften bedarfsgerecht vorsehen.

Montageschienen 14a, 14b, 14c und 14d verlaufen parallel zu den vorderen und hinteren 14a, 14c, sowie zu den seitlichen 14b, 14d Kanten der Kochfeldplatte 10. Die äußere Flanke der Montageschienen 14a, 14b, 14c und 14d ist dabei zur jeweils äußeren Kante der Kochfeldplatte beabstandet, so dass ein Streifen zwischen beiden entsteht. In diesem Ausführungsbeispiel ist der jeweilige Abstand zwischen den seitlichen Montageschienen 14b, 14d und der jeweils äußeren, nächstgelegenen Kante der Kochfeldplatte 10, sowie der jeweilige Abstand zwischen vorderer und hinterer Montageschiene 14a, 14c und der jeweils äußeren, nächstgelegenen Kante der Kochfeldplatte 10 gleich groß.

Entlang eines gedachten Streifens einerseits zwischen Montageschiene 14a, 14b, 14c und 14d bzw. deren gedachter Verlängerung in Längsrichtung und andererseits der jeweils äußeren, nächstgelegenen Kante der Kochfeldplatte 10 ist eine Schutzfolie 20 aufgeklebt. Auf diese Weise wird die Beschichtung der Unterseite 18 entlang des Randbereiches durchgehend vor Beschädigungen geschützt.

Bei einer Montage oder Demontage des Kochfeldes wird die Kochfeldplatte in diesem Randbereich durch den Montagetechniker zum An- oder Absetzen der Kochfeldplatte umgriffen. Folglich ist insbesondere dieser Randbereich einer erhöhten mechanischen Beanspruchung ausgesetzt. Derart hervorgerufene Abnutzungserscheinungen werden durch die Schutzfolie wirksam verhindert.

### Bezugszeichen

- 10: Kochfeldplatte
- 12: Gehäuse
- 14: Montageelement
- 16: Oberseite
- 18: Unterseite
- 20: Schutzfolie

## Patentansprüche

1. Kochfeldplatte (10) aus Glas oder Glaskeramik umfassend eine Oberseite (16) und eine der Oberseite (16) gegenüber liegende Unterseite (18), mit wenigstens einem mit der Unterseite (18) verbundenen Montageelement (14), wobei eine Schutzfolie (20) in einem Randbereich der Unterseite (18) zumindest teilweise umlaufend angeordnet ist und zum Schutz einer Beschichtung der Unterseite (18) vor einer mechanischen Abnutzung bei einer Montage oder Demontage ausgelegt ist, **dadurch gekennzeichnet, dass** die Schutzfolie (20) eine Klebefläche zum Verkleben der Schutzfolie (20) mit der Kochfeldplatte (10) und eine Schutzfläche umfasst, wobei die Schutzfläche in einem verklebten Zustand der Schutzfolie (20) der Kochfeldplatte (10) abgewandt ist.

2. Kochfeldplatte nach Anspruch 1, **dadurch gekennzeichnet, dass** das Montageelement (14) als zumindest teilweise umlaufende und vom Rand der Kochfeldplatte beabstandete Montageschiene (14) ausgelegt ist, im dem Bereich zwischen Montageschiene (14) und äußerem Rand der Kochfeldplatte die Schutzfolie (20) streifenförmig angeordnet ist.

3. Kochfeldplatte nach Anspruch 1, **dadurch gekennzeichnet, dass** die Schutzfläche der Schutzfolie (20) eine Polyurethan Beschichtung umfasst.

4. Kochfeldplatte nach Anspruch 1, **dadurch gekennzeichnet, dass** die Schutzfolie (20) zumindest nahezu transparent ist.

5. Kochfeldplatte nach Anspruch 1, **dadurch gekennzeichnet, dass** die Schutzfolie (20) eine Dicke zwischen 50 und 600 µm aufweist.

6. Kochfeld mit einer Kochfeldplatte (10) nach Anspruch 1 und einem Gehäuse (12) zur Aufnahme von unter der Unterseite (18) angeordneten Heizelementen und/oder Elektronikbauteilen zum Betreiben der Heizelemente, wobei das Gehäuse (12) über das Montageelement (14) mit der Kochfeldplatte (10) verbunden ist.

7. Kochfeldplatte nach einem der Ansprüche 1 bis 6, **dadurch gekennzeichnet, dass** die Schutzfolie (20) in einem montierten Zustand des Kochfeldes auf der Kochfeldplatte (10) verbleibt.

8. Kochfeldplatte nach einem der Ansprüche 1 bis 6, **dadurch gekennzeichnet, dass** die Schutzfolie (20) auf der Kochfeldplatte (10) durch Verkleben angebracht ist.

## Claims

1. Hob plate (10) made of glass or glass ceramic, comprising an upper side (16) and a lower side (18) lying opposite the upper side (16), with at least one assembly element (14) connected to the lower side (18), wherein a protective film (20) is arranged in an edge region of the lower side (18) in an at least partially peripheral manner and is designed to protect a coating of the lower side (18) from mechanical wear during assembly or disassembly,
**characterised in that**
the protective film (20) comprises an adhesive surface for adhesively bonding the protective film (20) to the hob plate (10), and a protective surface, wherein the protective surface faces away from the hob plate (10) in an adhesively bonded state of the protective film (20).

2. Hob plate according to claim 1, **characterised in that**
the assembly element (14) is designed as an assembly rail (14), which is at least partially peripheral and spaced apart from the edge of the hob plate, the protective film (20) is arranged in a strip-shaped manner in the region between the assembly rail (14) and the outer edge of the hob plate.

3. Hob plate according to claim 1, **characterised in that**
the protective surface of the protective film (20) comprises a polyurethane coating.

4. Hob plate according to claim 1, **characterised in that**
the protective film (20) is at least almost transparent.

5. Hob plate according to claim 1, **characterised in that**
the protective film (20) has a thickness between 50 and 600 µm.

6. Hob with a hob plate (10) according to claim 1 and a housing (12) for accommodating heating elements and/or electronic components for operating the heating elements arranged below the lower side (18), wherein the housing (12) is connected to the hob plate (10) via the assembly element (14).

7. Hob plate according to one of claims 1 to 6, **characterised in that**
the protective film (20) remains on the hob plate (10) in an assembled state of the hob.

8. Hob plate according to one of claims 1 to 6, **characterised in that**
the protective film (20) is attached to the hob plate (10) by adhesive bonding.

## Revendications

1. Plaque de table de cuisson (10) en verre ou en vitrocéramique comprenant un côté supérieur (16) et un côté inférieur (18) situé face au côté supérieur (16), avec au moins un élément de montage (14) raccordé avec le côté inférieur (18), une feuille protectrice (20) étant disposée dans une zone de bord du côté inférieur (18) faisant au moins partiellement le tour et servant à la protection d'un revêtement du côté inférieur (18) contre une détérioration mécanique pendant un montage ou un démontage, **caractérisée en ce que** la feuille protectrice (20) comprend une surface de collage pour le collage de la feuille protectrice (20) avec la plaque de table de cuisson (10) et une surface de protection, la surface de protection étant, à l'état collé de la feuille protectrice (20), dos à la plaque de table de cuisson (10).

2. Plaque de table de cuisson selon la revendication 1, **caractérisée en ce que** l'élément de montage (14) est réalisé comme un rail de montage (14) faisant au moins partiellement le tour et écarté du bord de la plaque de table de cuisson, la feuille protectrice est disposée comme une bande dans la zone entre le rail de montage (14) et le bord extérieur de la plaque de table de cuisson (20).

3. Plaque de table de cuisson selon la revendication 1, **caractérisée en ce que** la surface de protection de la feuille protectrice (20) comprend un revêtement de polyuréthane.

4. Plaque de table de cuisson selon la revendication 1, **caractérisée en ce que** la feuille protectrice (20) est au moins presque transparente.

5. Plaque de table de cuisson selon la revendication 1, **caractérisée en ce que** la feuille protectrice (20) présente une épaisseur entre 50 et 600 µm.

6. Table de cuisson avec plaque de table de cuisson (10) selon la revendication 1 et un corps (12) pour le logement d'éléments de chauffage situés sous le côté inférieur (18) et/ou des modules électroniques pour le fonctionnement des éléments de chauffage, le corps (12) étant raccordé par l'élément de montage (14) à la plaque de table de cuisson (10).

7. Plaque de table de cuisson selon l'une des revendications 1 à 6, **caractérisée en ce que** la feuille protectrice (20) demeure, à l'état monté de la table de cuisson, sur la plaque de table de cuisson (10).

8. Plaque de table de cuisson selon l'une des revendications 1 à 6, **caractérisée en ce que** la feuille protectrice (20) est posée sur la plaque de table de cuisson (10) par collage.
